# EUROPÄISCHE PATENTSCHRIFT

(11) **EP 1 425 119 B1**
(45) Veröffentlichungstag und Bekanntmachung des Hinweises auf die Patenterteilung: **16.02.2005**
(21) Anmeldenummer: 02774584.3
(22) Anmeldetag: 07.09.2002
(51) Int. Cl.: B21B 39/16, B21B 13/02

(54) **WALZGUTFÜHRUNGSEINRICHTUNG FÜR HORIZONTAL-DUOWALZGERÜSTE**
ROLLING STOCK GUIDING DEVICE FOR A HORIZONTAL TWO-HIGH ROLLING STAND
DISPOSITIF DE GUIDAGE DE MATIERES A LAMINER DESTINE A DES CAGES DUO DE LAMINAGE HORIZONTALES

(30) Priorität: 13.09.2001 DE 10145106
(43) Veröffentlichungstag der Anmeldung: 09.06.2004
(73) Patentinhaber: SMS Meer GmbH, 41069 Mönchengladbach (DE)
(72) Erfinder: MINNEROP, Michael, 40885 Ratingen (DE)
(74) Vertreter: Valentin, Ekkehard, Dipl.-Ing.
(86) Internationale Anmeldenummer: PCT/EP2002/010054
(87) Internationale Veröffentlichungsnummer: WO 2003/022472

(56) Entgegenhaltungen:
- EP-A- 0 178 462
- EP-A- 0 335 081
- EP-A- 0 857 522
- EP-A- 1 232 807
- DE-A- 10 103 683
- DE-A- 19 946 946
- DE-C- 293 690

## Beschreibung

Die Erfindung betrifft eine Walzgutführung für horizontale Duo-Walzgerüste mit einem Walzenpaar, das mit seinen Lagereinbaustücken auf einem Tragwagen aufliegend, in das Walzgerüst ein- und aus diesem herausfahrbar ist, wobei oberhalb bzw. unterhalb der Bewegungsebene des, das Walzgerüst durchlaufenden Walzgutstrangs Führungselemente für diesen angeordnet sind, die jeweils an Walzbalken angelenkt sind, deren beide Enden mit, zwischen den Walzenstirnseiten und den, diesen zugewandten Seitenflächen von deren Lagereinbaustükken angeordneten platttenförmigen Walzbalkenträgern verbunden sind.

Walzgutführungseinrichtungen dieser Art sind aus der EP 857 522 bekannt; sie weisen den Nachteil auf, daß Änderungen des Abstandes der von den Walzbalken getragenen Führungselemente in Anpassung an die Stärke des jeweils durchlaufenden Walzgutstrangs, d.h. deren Anstellung einen erheblichen Demontage- und Montageaufwand bei den Trägem der Walzbalken meist unter Verwendung von Beilagen zwischen den Walzbalkenenden und deren Trägem, dies von entsprechend erfahrenen Montagepersonal erfordern.

Der Erfindung liegt die Aufgabe zugrunde, diesen Aufwand zu vermeiden und eine automatische Anpassung des Abstandes der Führungselemente an die Stärke des durchlaufenden Walzgutstranges zu ermöglichen.

Diese Aufgabe wird dadurch gelöst, daß die plattenförmigen Walzbalkenträger in ihren, einander zugewandten Seitenwänden gradlinig verlaufende Führungsnuten zur Aufnahme und Gleitführung der Enden der Walzbalken aufweisen.

Die so ausgebildeten Walzgutführungseinrichtungen bedürfen zur Änderung des Abstandes der Führungselemente für den Walzgutstrang keiner zusätzlichen besonderen. Verschiebe- und Einstellmontage der Walzbalkenträger; weil die in den Führungsnuten der Walzbalkenträger gleitend geführten, die Führungselemente tragenden Walzbalken den Anstellbewegungen der Lagereinbaustücke automatisch folgen, ohne daß es dazu besonderer Einstellarbeiten bedarf.

Wie die Erfindung weiter vorsieht können in Einbauposition der Walzen mit ihren Lagereinbaustücken im Walzgerüst zwischen den Außenflächen der plattenförmigen Walzbalkenträger und den Innenwandflächen der Ständer des Walzgerüstes in Anstellrichtung verlaufende Gleitleisten angeordnet werden und die plattenförmigen Walzbalkenträger können dabei als jeweils walzseitiger Lagerdeckel des, der Stirnseite der Walze benachbarten Lagers des Lagereinbaustücks ausgebildet werden. Weiter kann bei Anordnung der Walzgutführungseinrichtung in einem Ständerwalzgerüst mit zwei miteinander kuppelbaren Walzenständern, von denen der bedienungsseitige vom antriebsseitigen quer zur Walzrichtung weg und zurück verfahrbar ist, der bedienungsseitige Ständer, die Lagereinbaustücke der Walzen seitlich einfassende, von dem übrigen Ständer trennbare, mit diesem durch lösbare, seitliche Spannvorrichtungen verspannbare selbstständige Abschnitte aufweisen, die zusammen mit den Walzen und ihren Lagereinbaustücken und den Walzgutführungseinrichtungen auf dem Tragwagen aufliegend, aus dem verbleibenden Walzgerüst heraus - und in dieses einfahrbar - ausgebildet sind.

Seitenansicht eines in einem Walzgerüst eingefahrenen Walzensatzes mit den Führungseinrichtungen und Fig. 2 einen Schnitt nach der Linie A - A durch Fig. 1.

Wie aus Fig. 1 ersichtlich, sind die Walzen WZ auf einem mit Rollen auf einem Schienenpaar SP fahrbaren Tragwagen TW aufliegend, mit ihren Lagereinbaustücken in den Ständerfenstern zweier Walzenständer, dem hier dargestellten bedienungsseitigen Walzenständer WSB und dem, aus Fig. 2 ersichtlichen antriebsseitigen Walzenständer WSA geführt. Der bedienungsseitige Walzenständer WSB besteht aus drei Teilabschnitten, nämlich aus einem oberen Abschnitt WA, einem unteren Abschnitt WU und einem zwischen diesen befindlichen Abschnitt WM. Der obere Abschnitt WO und der untere Abschnitt WU sind, auf hier nicht dargestellte Weise, mit dem antriebsseitigen Walzenständer WSA verbunden und bilden mit diesem das eigentliche Walzgerüst. Der mittlere Abschnitt WM kann zusammen mit den Walzen WZ und deren Lagereinbaustücken LS auf dem Tragwagen TW aus dem von dem antriebsseitigen Walzenständer WSA und den beiden bedienungsseitigen Walzenständerabschnitten WO und WU gebildeten. Teilgerüst herausgefahren werden. Die bedienungsseitigen Walzenständerabschnitte WO, WM und WU weisen aussenseitig Längsnuten LN auf (vgl. auch Fig. 2) in die, in dem unteren Walzenständerabschnitt WAU angelenkte Zugstangen ZS in Richtung des Doppelpfeils DP ein- und ausschwenkbar sind. Diese Zugstangen ZS sind an ihren freien Enden mit Zugmotoren ZM verbunden, die sich in eingeschwenkter Position der Zugstangen ZS gegen die Oberseite des Walzenständerabschnitts WO abstützen und es erlauben, den oberen Wabenständerabschnitt WO und den unteren Walzenständerabschnitt WU mit dem mittleren Walzenständerabschnitt WM zu verspannen.

Wie aus Fig. 2 ersichtlich ist, sind zwischen beiden Stirnseiten der Walze WZ und den, diesen zugeordneten Seiten der Lagereinbaustücke LS plattenförmige Walzbalkenträger WT angeordnet, die hier über die Walze und die seitlichen Begrenzungen des antriebsseitigen Walzenständers WSA und des bedienungsseitigen Walzenständer WSB hinaus kragen und an ihren freien Enden in vertikalen Führungsnuten FN die Enden der Walzbalken WB aufnehmen (vgl. auch Fig. 1). Der, der Seite der Lagereinbaustücke LS zugewandte Abschnitt des Walzbalkenträgers WT bildet dabei den Lagerdeckel des der Walze WZ benachbarten, nicht dargestellten Lagers, im Lagereinbaustück LS. Zwischen den Außenflächen der Kragenden der Walzbalkenträger WB und den Innenflächen der Walzenständer sind in Anstellrichtung der Walzen verlaufende Gleitleisten GL angeordnet.

Die oberen Führungselemente OFE und die unteren Führungselemente UFE für das Walzgut sind über. Zwischenträger ZWT mit den Walzbalken WB schraubverbunden und können mit Stellelementen SE auf die Walzgutdimensionen eingestellt werden.

Wie aus Fig. 1. ersichtlich, folgen die so mit dem oberen und dem unteren Lagereinbaustück verbundenen oberen und unteren Führungselemente OFE und UFE den Anstellbewegungen, der in diesen Lagereinbaustücken LS lagernden Walzen WZ automatisch.

### Bezugszeichenliste

- WZ: Walze
- RL: Rollen
- SP: Schienenpaar
- WSA: (antriebsseitiger) Walzenständer
- WSB: (bedienungsseitiger) Walzenständer
- SF: Ständerfenster
- LS: Lagereinbaustück
- WO: (oberer) Walzenständerabschnitt
- WM: (mittlerer) Walzenständerabschnitt
- WU: (unterer) Walzenständerabschnitt
- LN: Längsnuten
- ZS: Zugstange
- ZM: Zugmotor
- DP: Doppelpfeil
- WB: Walzbalken
- WT: Walzbalkenträger
- GL: Gleitleisten
- ZWT: Zwischenträger
- OFE: (obere) Führungselemente
- UFE: (untere) Führungselemente
- TW: Tragwagen
- FN: Führungsnuten
- SE: Stellelemente

## Patentansprüche

1. Walzgutführungseinrichtung für horizontale Duowalzgerüste mit einem Walzenpaar, das mit seinen Lagereinbaustücken (LS) auf einem Tragwagen (TW) aufflegend in das Walzgerüst ein- und aus diesem herausfahrbar ist, wobei oberhalb bzw. unterhalb der Bewegungsebene des, das Walzgerüst durchlaufenden Walzgutstrangs Führungselemente (OFE, UFE) für diesen angeordnet sind, die jeweils an Walzbalken (WB) angelenkt, deren beide Enden mit, zwischen den Walzenstirnseiten und den diesen zugewandten Seiterrflächen von deren Lagereinbaustücken angeordneten plattenförmigen Walzbalkenträgern (WT) verbunden sind,
**dadurch gekennzeichnet,**
**dass** die plattenförmigen Walzbalkenträger (WT) in ihren, einander zugewandten Seitenwänden geradlinig verlaufende Führungsnuten (FN) zur Aufnahme und Gleitführung der Enden der Walzbalken (WB) aufweisen.

2. Walzgutführungseinrichtung nach Anspruch 1,
**dadurch gekennzeichnet,**
**dass** in Einbauposition der Walzen (WZ) mit ihren Lagereinbaustücken (LS) im Walzgerüst zwischen den Außenflächen der plattenförmigen Walzbalkenträger (WT) und den Innenwandflächen der Ständer des Walzgerüstes in Anstellrichtung verlaufende Gleitleisten (GL) angeordnet sind.

3. Walzgutführungseinrichtung nach Anspruch 1,
**dadurch gekennzeichnet,**
**daß** die plattenförmigen Walzbalkenträger (WT) als walzseitige Lagerdeckel des, der Stirnseite der Walze (WZ) benachbarten Lagers des Lagereinbaustücks (LS) ausgebildet sind.

4. Walzgutfürungseinrichtung nach einem der Ansprüche 1 bis 3 in Anordnung in einem Ständerwalzgerüst mit zwei miteinander kuppelbaren Walzenständem, von denen der bedienungsseitige vom antriebsseitigen quer zur Walzrichtung weg und zurück verfahrbar ist,
**dadurch gekennzeichnet,**
**dass** der bedienungsseitige Ständer die Lagereinbaustücke (LS) der Walzen (WZ) seitlich einfassend, von dem ührigen Ständer trennbare, mit diesem durch lösbare, seitliche Spannvorrichtungen (ZS) verspannbare selbstständige Abschnitte (WM) aufweist, die zusammen mit den Walzen (WZ) und ihren Lagereinbaustücken (LS) und den Walzgutführungseinrichtungen (OFE, UFE) auf dem Tragwagen (TW) aufflegend, aus dem verbleibenden Walzgerüst (WO, WU) heraus- und in dieses einfahrbar ausgebildet sind.

## Claims

1. A rolling stock guiding device for horizontal two-high roll stands, comprising a pair of rolls that can be inserted into the roll stand and withdrawn therefrom while its bearing chocks (LS) rest on a carrier vehicle (TW), wherein guiding elements (OFE, UFE) for the strand of rolling stock passing through the roll stand are respectively arranged above and below the plane of motion of the strand of rolling stock, and wherein said guiding elements are respectively coupled to rest bars (WB), the two ends of which are connected to plate-shaped rest bar supports (WT) arranged between the roll faces and the assigned lateral surfaces of their bearing chocks,
**characterized in that**
the facing side walls of the plate-shaped rest bar supports (WT) contain straight guide grooves (FN) for receiving and guiding in a sliding fashion the ends of the rest bars (WB).

2. The rolling stock guiding device according to Claim 1,
**characterized in that**
slide rails (GL) are arranged between the outer surfaces of the plate-shaped rest bar supports (WT) and the inner wall surfaces of the housings of the roll stand in the installed position of the rolls (WZ) with their bearing chocks (LS) in the roll stand, wherein said slide rails extend in the screw-down direction.

3. The rolling stock guiding device according to Claim 1,
**characterized in that**
the plate-shaped rest bar supports (WT) are realized in the form of bearing covers on the roll side, namely of the bearing of the bearing chock (LS) that is situated adjacent to the face of the roll (WZ).

4. The rolling stock guiding device according to one of Claims 1-3 for being arranged in a roll stand with two roll housings that can be coupled to one another, wherein the roll housing on the operating side can be moved away from the roll housing on the drive side and back transverse to the rolling direction,
**characterized in that**
the housing on the operating side contains independent sections (WM) that laterally encompass the bearing chocks (LS) of the rolls (WZ) and can be detached from the remaining housing as well as connected thereto by means of separable lateral clamping devices (ZS), wherein said sections as well as the rolls (WZ) with their bearing chocks (LS) and the rolling stock guiding devices (OFE, UFE) are designed such that they can be collectively inserted into the remaining roll stand (WO, WU) and withdrawn therefrom while resting on the carrier vehicle (TW).

## Revendications

1. Dispositif de guidage de produit laminé pour cages de laminoir horizontales en duo, comportant une paire de rouleaux qui, reposant par ses pièces de palier intégrées (LS) sur un chariot porteur (TW), peut être rentrée dans la cage de laminoir et en être sortie, dans lequel, au dessus et en dessous du plan de mouvement de la barre de produit laminé traversant la cage de laminoir, sont disposés des éléments de guidage (OFE, UFE) pour cette barre, qui sont respectivement articulés à des poutres de laminoir (WB) dont les deux extrémités sont reliées à des supports de poutres de laminoir (WT) en forme de plaques disposés entre les faces frontales des rouleaux et les surfaces latérales tournées vers ceux-ci de leurs pièces de palier intégrées,
**caractérisé en ce que**
les supports de poutres de laminoir (WT) en forme de plaques présentent, dans leurs parois latérales tournées les unes vers les autres, des gorges de guidage (FN) s'étendant en ligne droite et servant à recevoir et à guider par contact les extrémités des poutres de laminoir (WB).

2. Dispositif de guidage de produit laminé selon la revendication 1,
**caractérisé en ce que**
en position de montage des rouleaux (WZ) avec leurs pièces de palier intégrées (LS) dans la cage de laminoir, sont disposées des tringles de coulissement (GL) s'étendant entre les surfaces extérieures des supports de poutres de laminoir (WT) en forme de plaques et les surfaces de paroi intérieure des supports de la cage de laminoir dans le sens d'approche.

3. Dispositif de guidage de produit laminé selon la revendication 1,
**caractérisé en ce que**
les supports de poutres de laminoir (WT) en forme de plaques sont réalisés sous forme de couvercles de palier situés du côté laminage du palier voisin de la face frontale du rouleau (WZ) de la pièce de palier intégrée (LS).

4. Dispositif de guidage de produit laminé selon l'une quelconque des revendications 1 à 3, installé dans une cage de laminoir à supports comportant deux supports de rouleaux pouvant être couplés l'un à l'autre, dont celui qui est situé côté manoeuvre peut être éloigné et rapproché de celui situé côté entraînement transversalement au sens de laminage,
**caractérisé en ce que**
le support situé côté manoeuvre, enserrant latéralement les pièces de palier intégrées (LS) des rouleaux (WZ), présente des sections autonomes (WM) séparables du reste du support, pouvant être serrées avec celui-ci par des dispositifs de serrage latéraux (ZS) détachables et qui, accompagnées des rouleaux (WZ), de leurs pièces de palier intégrées (LS) et des dispositifs de guidage de produit laminé (OFE, UFE) sont réalisées de manière à pouvoir être sorties, en reposant sur le chariot porteur (TW), du reste de la cage de laminoir (WO, WU) et y être rentrées.
